# EUROPÄISCHE PATENTANMELDUNG

(11) **EP 1 512 474 A1**
(43) Veröffentlichungstag der Anmeldung: **09.03.2005**
(21) Anmeldenummer: 03020175.0
(22) Anmeldetag: 05.09.2003
(51) Int. Cl.: B22D 39/02, B22D 41/18, B22D 41/12

(54) **Verfahren und Einrichtung zur Entnahme einer Flüssigkeit aus einem Vorratsbehälter**

(71) Anmelder: ads-tec AUTOMATION DATEN- UND SYSTEMTECHNIK GmbH, 70771 Leinfelden-Echterdingen (DE)
(72) Erfinder: Speidel Thomas, D-71706 Markgröningen (DE)
(74) Vertreter: Wasmuth, Rolf, Dipl.-Ing.

(57) **Zusammenfassung**

Ein Verfahren zur Entnahme, zur Dosierung, zum Transport und zum Verguß einer Flüssigkeit, insbesondere einer Metallschmelze, aus einem Vorratsbehälter (36) sieht vor, daß ein Behälter (1) mit einer verschließbaren Befüllöffnung (5) bei geschlossener Befüllöffnung (5) in die Flüssigkeit eingetaucht wird, bis die Befüllöffnung (5) unter dem Flüssigkeitsspiegel (37) im Vorratsbehälter (36) angeordnet ist. Anschließend wird die Befüllöffnung (5) geöffnet und nach dem Befüllen wieder geschlossen. Eine Einrichtung zur Entnahme, zur Dosierung, zum Transport und zum Verguß einer Flüssigkeit, insbesondere einer Metallschmelze, aus einem Vorratsbehälter (36) besitzt einen Behälter (1) mit einer verschließbaren Befüllöffnung (5).

## Beschreibung

Die Erfindung betrifft ein Verfahren zur Entnahme einer Flüssigkeit, insbesondere einer Metallschmelze, aus einem Vorratsbehälter und eine Einrichtung zur Entnahme einer Flüssigkeit aus einem Vorratsbehälter.

Zur Entnahme einer heißen Flüssigkeit, beispielsweise einer Metallschmelze wie insbesondere einer Aluminiumschmelze, aus einem Vorratsbehälter sind Schöpfkellen bekannt, die von oben in die Flüssigkeitsschmelze eintauchen und Flüssigkeit nach oben abschöpfen. Insbesondere bei heißen Flüssigkeiten wie Metallschmelzen können sich an der Flüssigkeitsoberfläche Verunreinigungen ansammeln. Bei Aluminiumschmelze bildet sich eine Oxid- und Krätzeschicht und im oberen Bereich der Metallschmelze sammelt sich verunreinigtes Aluminium mit höherem Oxidanteil und damit verringerter Dichte und Qualität an. Bei der Entnahme von Flüssigkeit mit einer Schöpfkelle wird die Flüssigkeit aus dem oberen Bereich des Vorratsbehälters abgeschöpft, so daß die Verunreinigungen mit entnommen werden und das Metall der qualitätsverschlechternden Atmosphäre ausgesetzt wird. Bei einer Metallschmelze ist die im oberen Bereich angesammelte Schmelze von geringerer Qualität und hat einen höheren Gasanteil, so daß die Qualität der zu gießenden Gußstücke reduziert sein kann; die Gußstücke haben eine höhere Porösität.

Der Erfindung liegt die Aufgabe zugrunde, ein Verfahren der gattungsgemäßen Art zu schaffen, mit dem bei der Flüssigkeitsentnahme weniger Verunreinigungen von der Flüssigkeitsoberfläche entnommen werden. Weiterhin soll eine Einrichtung zur Entnahme einer Flüssigkeit aus einem Vorratsbehälter angegeben werden, die einen einfachen Aufbau besitzt und das Austragen von Verunreinigungen reduziert.

Diese Aufgabe wird durch ein Verfahren mit den Merkmalen des Anspruchs 1 und durch eine Einrichtung mit den Merkmalen des Anspruchs 3 gelöst.

Das Verfahren zur Entnahme der Flüssigkeit sieht vor, daß ein Behälter mit einer verschließbaren Befüllöffnung zunächst mit geschlossener Befüllöffnung in die Flüssigkeit eingetaucht wird, bis die Befüllöffnung unter dem Flüssigkeitsspiegel liegt. Dadurch kann vermieden werden, daß auf der Oberfläche der Flüssigkeit angesammelte Verunreinigungen in den Behälter gelangen. Die Befüllöffnung wird unterhalb des Flüssigkeitsspiegels geöffnet, so daß die Flüssigkeit aufgrund des hydrostatischen Drucks in den Behälter strömt, bis das Flüssigkeitsniveau im Behälter dem Niveau im Vorratsbehälter entspricht. Die Flüssigkeit wird aus einem unter dem Flüssigkeitsspiegel liegenden Bereich abgefüllt. Da die Befüllöffnung nach dem Befüllen insbesondere unterhalb des Flüssigkeitsspiegels wieder geschlossen wird, kann die Flüssigkeit aus dem Vorratsbehälter entnommen bis zur Verarbeitungsstelle weitertransportiert und dort vergossen werden.

Eine einfache Art der Dosierung der dem Behälter zugeführten Flüssigkeitsmenge kann dadurch erreicht werden, daß die Flüssigkeitsmenge, die dem Behälter zuströmt, über die Eintauchtiefe des Behälters in die Flüssigkeit gesteuert wird. Dadurch wird keine aktive Förderung der Flüssigkeit in den Behälter benötigt, da die Flüssigkeit aufgrund des Druckunterschieds im Vorratsbehälter von alleine in den Behälter einströmt.

Für die Einrichtung zur Entnahme der Flüssigkeit aus einem Vorratsbehälter ist vorgesehen, daß die Einrichtung einen Behälter mit einer verschließbaren Befüllöffnung besitzt. Dadurch ist es möglich, den Behälter in geschlossenem Zustand in die Flüssigkeit einzutauchen und ein Eintreten der Flüssigkeit in den Behälter erst dann zuzulassen, wenn die Befüllöffnung unterhalb des Flüssigkeitsspiegels angeordnet ist. Dadurch kann vermieden werden, daß Flüssigkeitsverunreinigungen von der Oberfläche der Flüssigkeit in den Behälter gelangen. Die verschließbare Befüllöffnung erlaubt den Transport der Flüssigkeit zu einer Verarbeitungsstelle und dort das Entleeren des Behälters durch die Befüllöffnung.

Vorteilhaft ist die Befüllöffnung im Boden des Behälters angeordnet. Dadurch kann die minimale Eintauchtiefe des Behälters sehr klein gehalten werden, so daß auch geringe Flüssigkeitsmengen auf einfache Weise über die Eintauchtiefe des Behälters dosiert werden können. Zum Entleeren des Behälters ist kein Verkippen notwendig, so daß die Einrichtungen zum Transport und Entleeren des Behälters einfach aufgebaut sein können. Vorteilhaft besitzt der Behälter einen Stößel zum Öffnen und Schließen der Befüllöffnung. Eine einfache Ausgestaltung ergibt sich, wenn der Stößel in Richtung der Hochachse des Behälters beweglich ist. Hierdurch kann der Stößel auf einfache Weise von der Behälteraußenseite betätigt werden. Eine gute Abdichtung der Befüllöffnung kann dadurch erreicht werden, daß der Stößel in Schließstellung an einem kreisförmigen Ventilsitz am Behälter anliegt. Vorteilhaft ist der Stößel in Richtung auf seine Schließstellung gefedert. Dadurch kann eine definierte Dichtkraft erzeugt werden. Gleichzeitig ist sichergestellt, daß der Behälter auch bei einem Versagen der Betätigungseinrichtung sicher geschlossen ist. Eine einfache Betätigung des Stößels kann dadurch erreicht werden, daß ein Bowdenzug zur Betätigung des Stößels vorgesehen ist. Insbesondere bei der Entnahme heißer Flüssigkeiten können dadurch weitere Betätigungselemente wie Stellmotoren, Spindeln oder dgl. in einen dem Behälter entfernten Bereich, in dem eine geringere Temperatur herrscht, verlegt werden. Über den Bowdenzug kann eine einfache und sichere Betätigung des Stößels erfolgen. Der Bowdenzug realisiert dabei die Öffnungsbewegung des Stößels, während die Schließbewegung zweckmäßig über eine Feder erfolgt.

Ein einfacher Aufbau der Einrichtung ergibt sich, wenn der Behälter einen Topf umfaßt, der die Befüllöffnung besitzt und der mit einem Deckel verschlossen ist, wobei der Topf lösbar am Deckel festgelegt ist. Bei einem Verschleiß des Topfes kann dieser so auf einfache Weise ausgetauscht und gewartet werden. Zweckmäßig erweitert sich der Innenraum des Topfes in Richtung auf den Deckel konisch. Hierdurch können im Topf erstarrte Schmelzereste auf einfache Weise aus dem Topf entfernt werden. Um eine ausreichende Standfestigkeit und Verschleißfestigkeit insbesondere auch bei hohen Temperaturen zu erreichen, ist vorgesehen, daß der Topf und der Stößel aus Keramik sind.

Zweckmäßig besitzt der Behälter eine Einrichtung zur Einbringung von Schutzgas. Über das Schutzgas kann verhindert werden, daß die Flüssigkeit im Behälter mit Umgebungsluft in Kontakt kommt und dabei oxidiert oder auf andere Weise verunreinigt. Vorteilhaft weist der Stößel mindestens einen Kanal zur Einbringung von Schutzgas auf, der im Bereich des Bodens des Behälters mündet. Insbesondere bei der Entnahme von Metallschmelzen, wie beispielsweise einer Aluminiumschmelze, kann durch das Eindüsen von Schutzgas die Qualität der Schmelze verbessert werden. Zusätzlich oder alternativ kann im Bereich des Deckels eine Austrittsöffnung für Schutzgas vorgesehen sein. Dadurch kann die Metallschmelze auch an ihrer Oberseite mit Schutzgas beaufschlagt werden.

Ein Ausführungsbeispiel der Erfindung wird im folgenden anhand der Zeichnung erläutert. Es zeigen:
- Fig. 1: eine Seitenansicht eines Behälters,
- Fig. 2: einen Schnitt durch den Behälter aus Fig. 1 entlang der Linie II-II in Fig. 1,
- Fig. 3: eine Seitenansicht des Behälters in Richtung des Pfeils III in Fig. 3,
- Fig. 4: den Behälter aus Fig. 3 mit geöffnetem Stößel,
- Fig. 5: eine Seitenansicht des Deckels des Behälters mit daran angeordnetem Stößel,
- Fig. 6: eine perspektivische Ansicht des Behälters,
- Fig. 7: eine Seitenansicht eines Vorratsbehälters mit dem Behälter über dem Flüssigkeitsspiegel,
- Fig. 8: den Vorratsbehälter aus Fig. 7 beim Eintauchen des Behälters,
- Fig. 9: den Vorratsbehälter aus Fig. 7 und Fig. 8 in Befüllposition.

Fig. 1 zeigt einen Behälter 1 zur Entnahme einer Flüssigkeit aus einem Vorratsbehälter. Die Flüssigkeit ist dabei insbesondere eine heiße Flüssigkeit wie eine Metallschmelze, vorzugsweise eine Aluminiumschmelze.

Der Behälter 1 ist aus einem Topf 2 aufgebaut, der von einem Deckel 3 verschlossen ist. Der Topf 2 ist einteilig aufgebaut und besitzt einen etwa zylindrischen Grundkörper, an dem ein im wesentlichen kegelförmig ausgebildeter Boden 4 angeformt ist. Im Boden 4 ist im Bereich der Spitze des Kegels eine Befüllöffnung 5 angebracht. Im Betrieb des Behälters 1 ist die Hochachse 35 des Behälters 1, die auch die Symmetrieachse des Topfes 2 darstellt, in vertikaler Richtung angeordnet. Die Befüllöffnung 5 befindet sich in dieser Position an der Unterseite des Behälters 1. Der Behälter 1 besitzt einen Stößel 12, der sich im Inneren des Behälters 1 in Richtung der Hochachse 35 des Behälters 1 erstreckt. Der Stößel 12 besitzt ein im wesentlichen kugelförmig ausgebildetes Ventilglied 14, das bei der in Fig. 1 gezeigten Schließstellung des Stößels 12 an einem am Behälterboden 4 ausgebildeten Ventilsitz 13 anliegt. Das Ventilglied 14 liegt dabei an einer ringförmigen Auflagefläche am Ventilsitz 13 an und dichtet so das Behälterinnere 40 gegenüber der Umgebung ab.

Der Stößel 12 besitzt eine Längsbohrung 15, die koaxial zur Hochachse 35 des Behälters 1 angeordnet ist. Die Längsbohrung 15 ist als Sacklochbohrung ausgebildet und im Bereich des Ventilgliedes 14 mit strahlenförmig nach außen führenden Verteilbohrungen 16 verbunden. Die Verteilbohrungen 16 münden im Behälterinneren 40 oberhalb des Ventilsitzes 13 im Bereich des Bodens 4. Im Bereich des Deckels 3 ist die Längsbohrung 15 mit einem Anschlußstutzen 20 verbunden. Die Längsbohrung 15 bildet mit den Verteilbohrungen 16 Kanäle, durch die über den Anschlußstutzen 20 Schutzgas ins Behälterinnere 40 eingeleitet werden kann. Der Stößel 12 kann jedoch auch ohne Kanäle ausgebildet sein. Am Deckel 3 ist außerdem ein Anschluß 19 angeordnet, der im Bereich des Deckels 3 im Behälterinneren 40 an einer oder mehreren Austrittsöffnungen mündet. Am Deckel 3 sind zwei Stützplatten 21 angeordnet, die sich vom Deckel 3 nach oben, also auf die dem Topf 2 abgewandte Seite erstrecken und über die der Behälter 1 an einem Portal festgelegt sein kann. Zur Betätigung des Stößels 12 ist ein Bowdenzug 27 vorgesehen, der über eine Befestigung 28 an den Stützplatten 21 festgelegt ist.

Wie der Schnitt in Fig. 2 zeigt, sind die Austrittsöffnungen für das Schutzgas, das über den in Fig. 1 gezeigten Anschlußstutzen 19 in den Behälter 1 eingeleitet wird, an einem Ring 18 ausgebildet, der im Behälterinneren 40 am Deckel 3 festgelegt ist. Der Topf 2 besitzt an der dem Deckel 3 zugewandten Seite einen Flansch 6, auf dem der Deckel 3 aufliegt. Der Deckel 3 ist mit dem Flansch 6 über eine Sicherungsschraube 9 und über ein Spannband 10 verbunden. Am Innenumfang besitzt der Flansch eine Fase 7. An der Fase 7 liegt ein Wulst 42 des Deckels 3 mit einer Fase 8 an. Hierdurch ist eine Zentrierung des Deckels 3 auf dem Topf 2 gewährleistet. Die Symmetrieachse 41 der Befüllöffnung 5 ist gegenüber der Hochachse 35 des Behälters 1 um einem Winkel α geneigt. Der Winkel α ist vorteilhaft so gewählt, daß die Flüssigkeit aus dem Behälter 1 gut über die Befüllöffnung 5 ausgegossen werden kann. Der Winkel α kann beispielsweise im Bereich von 45° liegen.

Der Stößel 12 besitzt an seiner dem Deckel 3 zugewandten Seite einen Flansch 17, der in der in Fig. 2 gezeigten Schließstellung des Stößels 12 in einer Öffnung 26 im Deckel 3 angeordnet ist und die Öffnung 26 im wesentlichen verschließt. Der Stößel 12 ist mit seinem Flansch 17 über Schrauben 24 an einer Halteplatte 22 festgelegt. Zwischen der Halteplatte 22 und dem Flansch 17 sind an den Schrauben 24 jeweils Federn 23 angeordnet, so daß der Stößel 12 gegenüber der Halteplatte 22 beweglich ist. Die Federn 23 sind als Tellerfederpakete ausgebildet. Hierdurch können Toleranzen zwischen dem Deckel 3 und dem Topf 2 ausgeglichen werden, so daß sichergestellt ist, daß der Stößel 12 mit seinem Ventilglied 14 an dem Ventilsitz 13 anliegt und die Befüllöffnung 5 dicht verschließt.

Die Halteplatte 22 besitzt eine mittige Bohrung 25, in der der Zugdraht 29 des Bowdenzugs 27 festgelegt ist. Der den Zugdraht 29 umgebende Schlauch 30 des Bowdenzugs 27 ist über die Mutter 28 und die Platte 47 an den beidseitig des Bowdenzugs 27 angeordneten Stützplatten 21 am Deckel 3 des Behälters 1 festgelegt. Der Zugdraht 29 ist im Inneren einer Feder 31, insbesondere einer Schraubenfeder, angeordnet. Die Feder 31 stützt sich mit ihrem dem Deckel 3 zugewandten Ende an der Halteplatte 22 und mit dem anderen Ende an der Platte 47 ab. Die Halteplatte 22 besitzt einen Absatz 48, über den die Feder 31 geschoben ist. Zur Führung der Feder 31 kann auch eine Hülse vorgesehen sein. Beidseitig der Feder 31 sind Führungsbuchsen 33 zwischen den beiden Stützplatten 21 befestigt. In den Führungsbuchsen 33 sind Führungsbolzen 32 geführt, die sich in Richtung der Hochachse 35 erstrecken und die in der Halteplatte 22 eingeschraubt sind. Bei der Bewegung der Halteplatte 22 nach oben, also auf die dem Topf 2 abgewandte Seite des Deckels 3, werden die Führungsbolzen 32 in den Führungsbuchsen 33 bewegt. Die Feder 31 wird durch die Bewegung gespannt, so daß der Stößel 12 in Richtung auf seine Schließstellung gefedert ist. Die Führungsbuchsen 33 sind zweckmäßig Hochtemperatur-Führungsbuchsen. Der Innenraum 40 des Topfes 2 erweitert sich in Richtung auf den Deckel 3 konisch, so daß im Topf 2 erstarrte Schmelze auf einfache Weise aus dem Behälter 2 entnommen werden kann.

In Fig. 3 ist der Behälter 1 in Seitenansicht gezeigt. Die Führungsbuchsen 33 sind über Schrauben 34 an den Stützplatten 21 festgelegt. Das Spannband 10, das den Topf 2 mit dem Deckel 3 verbindet, erstreckt sich über einen Großteil des Umfangs des Flansches 6. An beiden Enden des Spannbands 10 sind Ösen 43 angeordnet, über die das Spannband 10 mit einem Ende an dem in der perspektivischen Ansicht von Fig. 6 gezeigten Haken 44 eingehakt werden kann. Am gegenüberliegenden Ende des Spannbandes 10 ist ein Schnellverschluß angeordnet.

Fig. 4 zeigt den Behälter 1 in geöffnetem Zustand. Der Stößel 12 ist gegenüber der in Fig. 3 gezeigten Position um eine Höhe h nach oben, also in Richtung auf den Deckel 3 angehoben. Der Bowdenzug 27 ist beaufschlagt und drückt die Halteplatte 22 entgegen der Kraft der Feder 31 nach oben. Der Flansch 17 des Stößels 12 ist oberhalb der Öffnung 26 im Deckel 3 angeordnet. Der Behälter 1 ist in diesem Zustand zweckmäßig in einen Vorratsbehälter getaucht, so daß die Befüllöffnung 5 unterhalb des Flüssigkeitsspiegels angeordnet ist. Durch die Befüllöffnung 5 strömt die Flüssigkeit in den Behälter 1 ein. Dadurch, daß die Öffnung 26 nicht vom Flansch 17 des Stößels 12 verschlossen ist, findet ein Druckausgleich statt, so daß sich im Behälter 1 kein Druck aufbauen kann. Um eine Verunreinigung der einströmenden Flüssigkeit durch Umgebungsluft zu vermeiden, kann über den Ring 18 Schutzgas in den Behälter 1 eingebracht werden. Auch über die Längsbohrung 15 und die Verteilbohrungen 16 im Stößel 12 kann Schutzgas eingebracht werden.

In Fig. 5 ist der Deckel 3 mit dem Stößel 12 gezeigt. Durch Lösen der in der Fig. 5 nicht gezeigten Schraube 9 und Öffnen des Spannbandes 10 kann der Topf 2 vom Deckel 3 gelöst werden. Zum einfachen Lösen des Spannbandes 10 ist ein Schnellverschluß 11 vorgesehen. Der Schnellverschluß 11 umfaßt einen Hebel 45, der schwenkbar am Deckel 3 gelagert ist. Die Öse 43 ist an einer Seite am Spannband 10 und an der anderen Seite am Hebel 45 in einem Abstand zum Drehpunkt des Hebels 45 festgelegt. Durch Umlegen des Hebels 45 wird das Spannband 10 gespannt.

In Fig. 6 ist der Behälter 1 in geöffnetem Zustand gezeigt. Der Flansch 17 des Stößels 12 ist oberhalb der Öffnung 26 im Deckel 3 angeordnet, so daß ein Druckausgleich zwischen dem Behälterinneren und der Behälteraußenseite stattfinden kann. Die Feder 31 ist gespannt und drückt den Stößel 12 entgegen der Kraft des Bowdenzugs 27 in Richtung auf seine Schließstellung. Die Befüllöffnung 5 ist vom Stößel 12 freigegeben und damit geöffnet. Die Stützplatten 21 besitzen Aussparungen 46 im Bereich der Halteplatte 22, so daß die Bewegung der Halteplatte 22 mit dem Stößel 12 nicht durch die Stützplatten 21 behindert wird.

In den Fig. 7 bis 9 ist der Behälter 1 beim Befüllen gezeigt. In Fig. 7 ist der Behälter 1 oberhalb eines Vorratsbehälters 36 angeordnet. Der Topf 2 berührt den Flüssigkeitsspiegel 37 im Vorratsbehälter 36 nicht. Die Befüllöffnung 5 ist vom Stößel 12 verschlossen.

In Fig. 8 ist der Behälter 1 nach weiterem Eintauchen in den Vorratsbehälter 36 gezeigt. Der Boden 4 des Behälters 1 ist unterhalb des Flüssigkeitsspiegels 37 angeordnet und hat die im Bereich des Flüssigkeitsspiegels 37 angeordnete verunreinigte Schicht 38 passiert. Die Befüllöffnung 5 ist damit unterhalb der verunreinigten Schicht 38 in einem Bereich der Flüssigkeit angeordnet, in der diese eine gute Qualität besitzt. Der Stößel 12 verschließt die Befüllöffnung 5 weiterhin.

In Fig. 9 ist der Behälter 1 in der Befüllposition 39 angeordnet. Die Eintauchtiefe t des Behälters 1 bestimmt dabei die Füllmenge des Behälters 1, da der Behälter 1 aufgrund des hydrostatischen Drucks bis auf die Höhe des Flüssigkeitsspiegels 37 befüllt wird. Der Stößel 12 ist in Richtung der Hochachse 35 des Behälters 1, die der Vertikalen entspricht, nach oben gezogen. Die Befüllöffnung 5 ist damit freigegeben, so daß Flüssigkeit aufgrund des hydrostatischen Drucks in den Behälter 1 einströmt. Sobald der Behälter 1 befüllt ist, wird der Bowdenzug 27 entspannt und der Stößel 12 wird durch die Feder 31 gegen die Befüllöffnung 5 gedrückt. Der Bowdenzug kann beispielsweise von einem Stellmotor betätigt sein. Nach dem Schließen der Befüllöffnung 5 wird der Behälter 1 nach oben aus dem Vorratsbehälter 36 gezogen. Der Behälter 1 ist dabei vorteilhaft an einem Portal festgelegt. Nach dem Befüllen kann der Behälter 1 zu einer Gußform gefahren werden, über der die Befüllöffnung 5 geöffnet und die Gußform befüllt wird. Die Befüllöffnung dient somit beim Befüllen einer Gußform als Ausgußadapter. Der Behälter 1 ist im Bereich der Befüllöffnung 5 vorteilhaft so auf die Einfüllöffnung einer Gußform angepaßt, daß der Behälter 1 im Bereich der Befüllöffnung 5 weitgehend dicht und insbesondere formschlüssig mit der zu befüllenden Gußform verbunden werden kann. Durch Beaufschlagung des Behälters 1 mit Schutzgas kann die im Behälter 1 angeordnete Schmelze unter Druck in die Gußform eingebracht werden. Die Befüllöffnung 5 ist vorteilhaft als Bohrung ausgebildet und insbesondere außermittig im Boden 4 des Behälters 1 angeordnet. Bei einem Verfahren zur Entnahme, zur Dosierung, zum Transport und zum Verguß einer Flüssigkeit wird der Behälter mit einer vorgegebenen Flüssigkeitsmenge befüllt, zu einer Gußform transportiert, die Befüllöffnung 5 wird mit der Einfüllöffnung der Gußform verbunden, die Befüllöffnung 5 wird geöffnet und vorher oder gleichzeitig wird Schutzgas in den Behälter 1 geleitet, so daß die unter Druck stehende Flüssigkeit in die Gußform strömt.

Beim Befüllen des Behälters 1 kann es zweckmäßig sein, den Behälter 1 bis auf die Befüllposition 39 zu fahren und erst dann die Befüllöffnung 5 zu öffnen. Es kann jedoch auch vorteilhaft sein, den Behälter 1 bereits zu öffnen, sobald die Befüllöffnung 5 unterhalb des Flüssigkeitsspiegels 37 angeordnet ist und bei geöffneter Befüllöffnung 5 den Behälter 1 bis auf die Befüllposition 39 abzusenken. Auch andere Öffnungs- und Schließzeitpunkte für die Befüllöffnung 5 können zweckmäßig sein. Die Befüllöffnung 5 ist dabei jedoch zweckmäßig oberhalb des Flüssigkeitsspiegels 37 immer geschlossen.

Um den Behälter 1 auch für Flüssigkeiten hoher Temperaturen wie beispielsweise Metallschmelzen einsetzen zu können, sind der Topf 2 und der Stößel 12 aus Keramik. Der Deckel 3 kann ebenfalls aus Keramik sein. Um eine einfachere kostengünstigere Herstellung des Deckels sowie der am Deckel festgelegten Stützplatten zu erreichen, können der Deckel 3, die Stützplatten 21 und die Halteplatte 22 sowie die Befestigungsmittel auch aus Metall sein. Da der Deckel 3 während des Befüllvorgangs außerhalb der Flüssigkeit angeordnet ist, ist eine Ausbildung aus Keramik auch bei der Befüllung mit heißen Flüssigkeiten im Normalfall nicht notwendig.

## Patentansprüche

1. Verfahren zur Entnahme einer Flüssigkeit, insbesondere einer Metallschmelze, aus einem Vorratsbehälter (36),
**dadurch gekennzeichnet, daß** ein Behälter (1) mit einer verschließbaren Befüllöffnung (5) bei geschlossener Befüllöffnung (5) in die Flüssigkeit eingetaucht wird, bis die Befüllöffnung (5) unter dem Flüssigkeitsspiegel (37) im Vorratsbehälter (36) angeordnet ist, dann die Befüllöffnung (5) geöffnet und nach dem Befüllen geschlossen wird.

2. Verfahren nach Anspruch 1,
**dadurch gekennzeichnet, daß** die Flüssigkeitsmenge, die dem Behälter (1) zugeführt wird, über die Eintauchtiefe (t) des Behälters (1) in die Flüssigkeit gesteuert wird.

3. Einrichtung zur Entnahme einer Flüssigkeit, insbesondere einer Metallschmelze, aus einem Vorratsbehälter (36),
**dadurch gekennzeichnet, daß** die Einrichtung einen Behälter (1) mit einer verschließbaren Befüllöffnung (5) besitzt.

4. Einrichtung nach Anspruch 3,
**dadurch gekennzeichnet, daß** die Befüllöffnung (5) im Boden (4) des Behälters (1) angeordnet ist.

5. Einrichtung nach Anspruch 3 oder 4,
**dadurch gekennzeichnet, daß** der Behälter (1) einen Stößel (12) zum Öffnen und Schließen der Befüllöffnung (5) besitzt.

6. Einrichtung nach Anspruch 5,
**dadurch gekennzeichnet, daß** der Stößel (12) in Richtung der Hochachse (35) des Behälters (1) beweglich ist.

7. Einrichtung nach Anspruch 5 oder 6,
**dadurch gekennzeichnet, daß** der Stößel (12) in Schließstellung an einem kreisförmigen Ventilsitz (13) am Behälter (1) anliegt.

8. Einrichtung nach einem der Ansprüche 5 bis 7,
**dadurch gekennzeichnet, daß** der Stößel (12) in Richtung auf seine Schließstellung gefedert ist.

9. Einrichtung nach einem der Ansprüche 5 bis 8,
**dadurch gekennzeichnet, daß** ein Bowdenzug (27) zur Betätigung des Stößels (12) vorgesehen ist.

10. Einrichtung nach einem der Ansprüche 2 bis 9,
**dadurch gekennzeichnet, daß** der Behälter (1) einen Topf (2) umfaßt, der die Befüllöffnung (5) besitzt und der mit einem Deckel (3) verschlossen ist, wobei der Topf (2) lösbar am Deckel (3) festgelegt ist.

11. Einrichtung nach Anspruch 10,
**dadurch gekennzeichnet, daß** der Innenraum des Topfes (2) sich in Richtung auf den Deckel (3) konisch erweitert.

12. Einrichtung nach Anspruch 10 oder 11,
**dadurch gekennzeichnet, daß** der Topf (2) und der Stößel (12) aus Keramik sind.

13. Einrichtung nach einem der Ansprüche 3 bis 12,
**dadurch gekennzeichnet, daß** der Behälter (1) eine Einrichtung zur Einbringung von Schutzgas besitzt.

14. Einrichtung nach Anspruch 13,
**dadurch gekennzeichnet, daß** der Stößel (12) mindestens einen Kanal zur Einbringung von Schutzgas aufweist, der im Bereich des Bodens (4) des Behälters (1) mündet.

15. Einrichtung nach Anspruch 13 oder 14,
**dadurch gekennzeichnet, daß** im Bereich des Deckels (3) eine Austrittsöffnung für Schutzgas vorgesehen ist.
